# FASCICULE DE BREVET EUROPEEN

(11) **EP 2 260 355 B1**
(45) Date de publication et mention de la délivrance du brevet: **04.07.2012**
(21) Numéro de dépôt: 09728877.3
(22) Date de dépôt: 30.03.2009
(51) Int. Cl.: G04B 19/16, G04B 45/00

(54) **PIECE D'HORLOGERIE MUNIE D'UN CADRAN A INDEX ROTATIF**
UHR MIT ZIFFERNBLATT MIT ROTATIONSINDEX
TIMEPIECE WITH DIAL HAVING A ROTARY INDEX

(30) Priorité: 01.04.2008 CH 490082008
(43) Date de publication de la demande: 15.12.2010
(73) Titulaire: Hartzband, Paul, Chappaqua, NY 10514 (US)
(72) Inventeur: SAUNIER, André, CH-2950 Courgenay (CH)
(74) Mandataire: GLN
(86) Numéro de dépôt international: PCT/EP2009/053762
(87) Numéro de publication internationale: WO 2009/121851

(56) Documents cités:
- CH-A- 23 760
- CH-A- 55 779
- CH-A- 83 150
- CH-A- 311 295
- CH-A- 453 216
- CH-A- 684 814
- DE-U- 1 460 017
- FR-A- 890 586
- FR-A- 1 114 341

## Description

### Domaine technique

La présente invention se rapporte au domaine de l'horlogerie. Elle concerne plus particulièrement une pièce d'horlogerie comprenant :
- un bâti définissant un logement destiné à recevoir un mouvement d'horlogerie, et
- un cadran disposé sur le bâti et définissant un plan, le cadran comportant au moins une ouverture, dimensionnée de manière à laisser visible au moins un index monté rotatif sur le bâti.

### Etat de la technique

Le document CH684814 divulgue une pièce d'horlogerie tel que définie ci-dessus, dans laquelle les index rotatifs sont montés pivotants selon des axes disposés parallèlement en référence au plan défini par le cadran. Selon ce document, les index sont de type prismatique et présentent plusieurs faces, destinées à être soit affichées, soit cachées. Lorsqu'elle est affichée, une face du prisme est entièrement visible dans l'ouverture du cadran. Ce dispositif présente notamment l'inconvénient de nécessiter une épaisseur relativement importante, de manière à ce que le prisme puisse être logé et puisse pivoter. En outre, lors du pivotement des prismes, les ouvertures du cadran peuvent être partiellement béantes, selon la forme des prismes, ce qui peut être considéré comme peu esthétique.

Les documents CH453216, DE1460017 et FR1114341 décrivent des pièces d'horlogerie comportant un cadran présentant plusieurs ouvertures au travers desquelles des index sont visibles. Les index sont marqués sur un disque unique, lui même étant monté sous le cadran, rotatif selon un axe perpendiculaire à celui du cadran. En fonction de la position angulaire de ce disque, la pièce d'horlogerie peut se présenter avec au moins deux séries différentes d'index. Dans ces documents, les parties du cadran qui se trouvent entre deux ouvertures adjacentes ont fonction de cache pour tous les index non désirés.

Les documents CH83150 et FR890586 décrivent des pièces d'horlogerie comportant un cadran présentant plusieurs ouvertures au travers desquelles des index sont visibles. Les index sont groupés par paires (par exemple 1 et 13, 2 et 14, 12 et 24), chaque paire étant marquée sur un élément monté sous le cadran, rotatif selon un axe perpendiculaire à celui du cadran. Les ouvertures du cadran ont une taille inférieure à celle de l'élément rotatif correspondant portant les index, de telle manière que le cadran a également la fonction de cache pour les index non désirés.

La présente invention a pour but de proposer une pièce d'horlogerie dont le cadran permet de présenter plusieurs aspects visuels, qu'un utilisateur peut faire apparaître à volonté, tout en résolvant les inconvénients précités.

### Divulgation de l'invention

De manière plus précise, l'invention porte sur une pièce d'horlogerie telle que définie dans la revendication indépendante 1.

D'autres caractéristiques avantageuses de l'invention sont définies dans les revendications dépendantes.

### Brève description des dessins

D'autres caractéristiques de la présente invention apparaîtront plus clairement à la lecture de la description qui va suivre, faite en référence au dessin annexé, dans lequel:
- la figure 1 est une vue de dessus d'une pièce d'horlogerie selon un premier mode de réalisation,
- les figures 2, 3 et 4 sont des vues en coupe, selon différents axes, de la pièce d'horlogerie de la figure 1,
- la figure 5 est une vue en coupe d'une pièce d'horlogerie selon un deuxième mode de réalisation.

### Mode(s) de réalisation de l'invention

La figure 1 représente schématiquement une pièce d'horlogerie selon l'invention, dotée d'un bâti 10 définissant un logement destiné à recevoir un mouvement d'horlogerie 12, positionné par un rebord 13, visible sur les figures en coupe. La fixation du mouvement au bâti 10 se fait de manière conventionnelle, par exemple par un système de clés de fixation, non représenté.

De manière courante, un cadran 14 définissant un plan est disposé sur le bâti 10 pour que le mouvement 12 ne soit pas visible et pour fournir des repères permettant d'afficher des informations horaires en coopération avec des éléments mobiles entraînés par le mouvement, tels que des aiguilles. Dans des cadrans conventionnels, il est habituel d'avoir douze index, régulièrement répartis à la périphérie du cadran, afin de permettre la lecture de l'heure en référence à la position des éléments mobiles.

Selon l'invention, le cadran 14 comporte douze ouvertures 16, de préférence de forme circulaire, centrées sur les rayons sur lesquels sont habituellement posés les index. Les ouvertures 16 sont dimensionnées de manière à laisser visible au moins un index 18, muni d'une surface d'affichage 20, monté rotatif sur le bâti comme on le décrira plus loin. Ainsi qu'on peut le voir sur la figure 2, dans ce mode de réalisation, les ouvertures 16 permettent le passage de toute la surface d'affichage 20 de l'index.

En référence à la figure 2 montrant une coupe passant par le centre de la surface d'affichage 20 d'un index, ces index 18 sont montés rotatifs selon un axe essentiellement perpendiculaire au plan du cadran. Leur surface d'affichage 20 est située du côté du cadran et est orientée selon un plan sensiblement parallèle à celui du cadran 14.

Nous allons maintenant décrire le pivotement des index 18. Chaque index comporte un axe 22 doté, solidairement à une première de ses extrémités, d'une planche 24 dont la surface située du côté opposé à l'axe forme la surface d'affichage 20. L'axe 22 est encore doté, solidairement au niveau de sa deuxième extrémité, d'un pignon 26. Ce dernier est sensiblement parallèle à la planche 24 et ces deux éléments sont perpendiculaires à l'axe 22. Cet axe 22 est disposé dans un alésage 28 ménagé dans l'épaisseur du bâti 10, de manière à pouvoir y tourner librement. Dans ce mode de réalisation, l'axe 22 est dimensionné de manière à ce que la surface d'affichage 20 affleure avec la surface supérieure du cadran 14, visible par l'utilisateur. La planche 24, d'une part, et le pignon 26, d'autre part, prennent en sandwich le bâti 10, assurant ainsi le positionnement de la surface d'affichage.

Selon l'invention, un cache 30 est positionné de manière à recouvrir partiellement la surface d'affichage 20 des index 18. Ce cache 30 partage la surface d'affichage 20 en une première portion 20a cachée et une deuxième portion 20b visible. Dans le mode de réalisation de la figure 2, le cache 30 est obtenu par un rebord que présente la boîte de montre 32, typiquement sa carrure. Le rebord passe sensiblement par le centre de la surface d'affichage 20, les deux portions 20a et 20b étant sensiblement égales. Il peut être réalisé d'une pièce ou rapporté sur la carrure.

Le but de l'invention est de permettre de faire apparaître à l'envi, l'une ou l'autre des portions 20a et 20b, l'autre étant cachée. Les index peuvent donc évoluer entre une première position, dans laquelle la portion 20b de leur surface d'affichage est visible, l'autre 20a étant cachée, et une deuxième position, dans laquelle la portion 20b visible dans la première position est cachée, et la portion 20a cachée dans la première position est essentiellement visible.

On notera que, dans la deuxième position, la portion cachée dans la première position n'est qu'essentiellement visible car, pour que la pièce d'horlogerie conserve une apparence normale, le cache 30 est de forme circulaire, à l'instar d'une lunette normale d'une boite de montre ronde. De ce fait, il y a une zone de la surface d'affichage 20, sensiblement située sur un diamètre de la surface séparant les deux portions, qui reste cachée dans les deux positions que peuvent prendre les index 18.

Cette disposition peut permettre des jeux de designs particulièrement intéressants, notamment en faisant apparaître des index numériques ou en les faisant disparaître afin d'avoir un dessin plus harmonieux sur le cadran, sans que les index le perturbe.

Pour entraîner la rotation de ces index 18, la pièce d'horlogerie propose un organe de commande, visible sur la figure 3, accessible depuis l'extérieur de la pièce d'horlogerie par le porteur de la montre, et reliés cinématiquement aux index par des moyens de transmission cinématique. On relèvera que la figure 3 est une coupe selon un axe passant par l'organe de commande. Selon le mode de réalisation illustré sur les figures, l'organe de commande prend la forme d'un bouton 34 susceptible d'être entraînée en rotation, à l'instar d'une couronne de tige de remontoir.

De manière plus détaillée, le bouton 34 est monté sur une tige 36 parallèle au plan du cadran 14 et traversant la boite de montre. L'extrémité de la tige 36 située à l'intérieur de la boite porte une roue dentée 38, engrenant avec une première denture 40a d'une couronne 40. Cette dernière est disposée autour du mouvement 12, parallèlement au bâti 10 et est susceptible de pivoter autour du mouvement 12. La couronne 40 est guidée en rotation et est positionnée grâce à une gorge 42 que comporte le bâti 10, ménagée sur une extension 10a du bâti, s'étendant en direction du fond du mouvement.

De préférence, la première denture 40a de la couronne 40 est ménagée horizontalement en référence à la figure 2, sur un premier rebord 40b de la couronne 40. Les conditions d'engrènement de la première denture 40a avec la roue dentée 38 sont ainsi optimales. On notera qu'un engrenage perpendiculaire pourrait également être utilisé.

La couronne 40 comporte également un deuxième rebord 40c, situé du côté de la couronne 40 de plus petit rayon. Ce deuxième rebord 40c présente une deuxième denture 40d, disposée verticalement, en référence à la figure 3. Cette deuxième denture 40d est en prise avec les pignons 26 des index.

La couronne 40 présente donc une première 40a et une deuxième 40d dentures, situées de part et d'autre d'un fond 40e, qui peut avantageusement participer au positionnement et au guidage des index 18. Ainsi, le fond 40e de la couronne peut servir d'appui pour l'axe 22 des index, comme on peut le voir sur la figure 2.

Pour optimiser le fonctionnement d'une pièce d'horlogerie selon l'invention, il est avantageux de contrôler, voire de limiter la rotation des index 18 afin que, les portions 20a et 20b définies par le cache 30 passent bien alternativement de la position cachée à la position visible, en évitant de se retrouver dans des positions intermédiaires. La rotation des index 18 étant commandée par l'organe de commande via la rotation de la couronne 40, il est avantageux de contrôler la rotation de tous les index 18 en agissant sur la rotation de la couronne 40, ce qui est plus aisé que d'agir sur la rotation du bouton 34.

Pour ce faire, la couronne comporte donc des organes de limitation de la rotation des index. Dans ce but, la rotation de la couronne 40 est contrôlée, comme le montre la figure 4, grâce à un élément 44, tel qu'une goupille, disposé en saillie sur le bâti 10 et coopérant avec une creusure 46 ménagée dans le fond 40e de la couronne 40, la creusure 46 ayant une forme d'arc de cercle, concentrique à la couronne 40. La longueur de la creusure 46 est définie de manière à avoir une rotation voulue des index 18, l'élément 44 ne pouvant se déplacer qu'à l'intérieur de la creusure 46. De préférence, comme dans le mode de réalisation représenté, la rotation des index 18 est voisine de 180°. L'homme du métier peut également prévoir de réaliser un cran, permettant à l'utilisateur de sentir quand les positions contrôlées des index sont atteintes. Par exemple, il peut monter l'élément 44 sur un système ressort, permettant de réaliser le cran en coopérant avec un relief de la creusure. L'élément peut alors être une bille à ressort, monté mobile à l'extrémité d'un tube. Dans ce cas, il est possible de permettre à l'utilisateur de tourner le bouton 34 sans limitation, dans un sens ou dans l'autre, celui-ci sentant simplement les crans lorsque les index sont dans la position souhaitée. On notera que, par sécurité, un système de friction ou de limitation de couple peut être interposé entre le bouton 34 et la couronne 40 de manière à ce que, lorsque la couronne est bloquée en rotation, toute casse soit évitée si le porteur force sur le bouton.

Ainsi, en fonctionnement, les index 18 sont susceptibles d'évoluer entre
- une première position, dans laquelle une portion 20b de leur surface d'affichage est visible, l'autre 20a étant cachée, et
- une deuxième position, dans laquelle la portion 20b visible dans la première position est cachée, et la portion 20a cachée dans la première position est essentiellement visible.

Lorsque les index 18 sont dans leur première position, le porteur peut actionner le bouton 34 en le faisant pivoter dans une première direction. La roue dentée 38 va alors entraîner la rotation de la couronne 40, via la première denture 40a. La couronne 40 entraîne alors la rotation des index 18, par l'engrènement de la deuxième denture 40d avec le pignon 26 de chaque index 18.

Lorsque l'élément en saillie 44 a atteint l'extrémité de la creusure 46, les index 18 ont pivoté de manière à se trouver dans la deuxième position ci-dessus. La rotation de la couronne 40 est ainsi stoppée. Un actionnement inverse sur le bouton 34 permet de ramener les index 18 de leur deuxième à leur première position.

Alternativement, avec un système de positionnement à cran, les index ont atteint leur deuxième position lorsque l'élément mobile prend place dans le relief de la creusure. Le retour des index à leur première position peut se faire soit par une rotation inverse du bouton 34, soit en poursuivant la rotation du bouton dans le même sens et en amenant l'élément mobile dans un relief suivant que comporte la creusure.

La figure 5 montre une variante supplémentaire, dans laquelle la surface d'affichage 20 des index 18 est située à un niveau légèrement supérieur en référence à la surface du cadran. C'est, tout comme dans le premier mode de réalisation décrit, des éléments de la boite 32 qui constituent le cache 30.

La description ci-dessus a été donnée à titre d'illustration non limitative de l'invention. Ainsi, il n'est évidemment pas nécessaire d'avoir douze index rotatifs. Il peut très bien n'y en avoir qu'un ou un nombre indifférent. Par ailleurs, les illustrations représentent des cadrans circulaires, ce qui est effectivement avantageux pour la réalisation de l'invention.

En outre, l'organe de commande de la rotation des index peut ne pas être un bouton susceptible d'être entraîné en rotation.. L'homme du métier saura agencer d'autres organes de commandes capables de mettre la couronne en rotation. Cette rotation peut être obtenue par un verrou coulissant dans le bord de la boite, le verrou étant associé à un secteur denté. Un poussoir coopérant avec un râteau ou une crémaillère peut également être utilisé.

## Revendications

1. Pièce d'horlogerie comprenant
- un bâti (10) définissant un logement destiné à recevoir un mouvement d'horlogerie,
- un cadran (14) disposé sur le bâti et définissant un plan, le cadran comportant au moins une ouverture (16), dimensionnée de manière à laisser visible au moins un index (18) monté rotatif sur le bâti, selon un axe (22) essentiellement perpendiculaire au plan du cadran, ledit index présentant une surface d'affichage (20) située du côté du cadran, orientée selon un plan sensiblement parallèle à celui du cadran,
- un cache (30) positionné de manière à recouvrir partiellement la surface d'affichage (20) et à la partager en une première portion (20a) cachée et une deuxième portion (20b) visible,
- un organe de commande, associé à des moyens de transmission cinématique reliant l'organe de commande et l'index (18), de manière à ce qu'une action sur l'organe de commande entraîne la rotation de l'index rotatif, pour que la première portion (20a) devienne visible et qu'au moins l'essentiel de la deuxième portion (20b) devienne cachée
**caractérisée en ce que** la surface d'affichage (20) de l'index (18) affleure avec la surface supérieure du cadran (14) ou est située à un niveau légèrement supérieur en référence à la surface du cadran (14).

2. Pièce d'horlogerie selon la revendication précédente, **caractérisée en ce que** les moyens de transmission cinématique comprennent une couronne (40) présentant une première (40a) et une deuxième (40d) dentures, engrenant respectivement avec une roue dentée (38) entraînée en rotation par l'organe de commande, et avec un pignon (26) solidaire en rotation de la surface d'affichage.

3. Pièce d'horlogerie selon l'une des revendications précédentes, **caractérisée en ce que** les moyens de transmission cinématique comportent des organes de limitation de la rotation des index.

4. Pièce d'horlogerie selon les revendications 2 et 3, **caractérisée en ce qu'**un élément (44) est disposé en saillie sur le bâti (10) et est agencé de manière à coopérer avec une creusure (46) ménagée dans la couronne (40), ladite creusure (46) ayant une forme d'arc de cercle, concentrique à la couronne (40).

5. Pièce d'horlogerie selon l'une des revendications précédentes, **caractérisée en ce que** l'organe de commande est susceptible d'être actionné par un utilisateur, de manière à ce qu'une action manuelle sur l'organe de commande entraîne la rotation de l'index rotatif.

6. Pièce d'horlogerie selon la revendication 5, **caractérisée en ce que** l'organe de commande est un bouton monté mobile en rotation selon un axe parallèle au plan du cadran.

7. Pièce d'horlogerie selon l'une des revendications 2 à 6, **caractérisée en ce que** l'index comporte un axe (22) doté, solidairement à une première de ses extrémités, d'une planche (24) dont la surface située du côté opposé à l'axe forme la surface d'affichage (20), ledit axe (22) étant encore doté, solidairement au niveau de sa deuxième extrémité, dudit pignon (26) engrenant avec la deuxième denture (40d).

8. Pièce d'horlogerie selon l'une des revendications précédentes, **caractérisée en ce qu'**elle comprend une pluralité d'index (18) rotatifs, associés chacun à un cache (30), entraînés par ledit organe de commande, via les moyens de transmission cinématique.

## Claims

1. A timepiece comprising
- a frame (10) defining a housing intended to receive a clockwork movement,
- a dial (14) arranged on the frame and defining a plane, the dial comprising at least one opening (16), sized so as to leave at least one index (18) rotatably mounted on the frame visible, along a staff (22) essentially perpendicular to the plane of the dial, said index having a display surface (20) situated on the dial side, oriented along a plan substantially parallel to that of the dial,
- a cover (30) positioned so as to partially cover the display surface (20) and divide it into a first, hidden portion (20a) and a second, visible portion (20b),
- a control organ, associated with kinematic transmission means connecting the control organ and the index (18), so that an action on the control organ rotates the rotary index, so that the first portion (20a) becomes visible and at least most of the second portion (20b) become hidden
**characterized in that** the display surface (20) of the index (18) is flush with the upper surface of the dial (14) or is situated at a slightly higher level relative to the surface of the dial (14).

2. The timepiece according to the preceding claim, **characterized in that** the kinematic transmission means comprise a crown (40) having first (40a) and second (40d) toothings, respectively meshing with a toothed wheel (38) rotated by the control organ, and with a pinion (26) secured in rotation with the display surface.

3. The timepiece according to one of the preceding claims, **characterized in that** the kinematic transmission means comprise organs for limiting the rotation of the indexes.

4. The timepiece according to claims 2 and 3, **characterized in that** an element (44) is positioned protruding on the frame (10) and is arranged so as to cooperate with a recess (46) formed in the crown (40), said recess (46) having an arc of circle shape, concentric to the crown (40).

5. The timepiece according to one of the preceding claims, **characterized in that** the control organ can be actuated by a user, so that a manual action on the control organ rotates the rotary index.

6. The timepiece according to claim 5, **characterized in that** the control organ is a button rotatably mounted along a staff parallel to the plane of the dial.

7. The timepiece according to one of claims 2 to 6, **characterized in that** the index comprises a staff (22) provided, securely at a first of its ends, with a plate (24) whereof the surface situated on the side situated opposite the staff forms the display surface (20), said staff (22) also being provided, securely at its second end, with said pinion (26) meshing with the second toothing (40d).

8. The timepiece according to one of the preceding claims, **characterized in that** it comprises a plurality of rotary indexes (18), each associated with a cover (30), driven by said control organ, via the kinematic transmission means.

## Patentansprüche

1. Uhr, die umfasst:
- ein Gestell (10), das eine Aufnahme definiert, die zur Aufnahme eines Uhrwerks bestimmt ist,
- ein Zifferblatt (14), das auf dem Gestell angeordnet ist und eine Ebene definiert, wobei das Zifferblatt mindestens eine Öffnung (16) aufweist, die derart dimensioniert ist, dass mindestens ein auf dem Gestell gemäß einer im wesentlichen zur Ebene des Zifferblatts senkrechten Welle (22) rotierend montierter Index (18) sichtbar bleibt, wobei der Index zifferblattseitig eine Anzeigefläche (20) aufweist, die gemäß einer Ebene etwa parallel zur Ebene des Zifferblatt ausgerichtet ist,
- eine Verdeckung (30), die derart positioniert ist, dass die Anzeigefläche (20) teilweise abgedeckt wird und sie in einen ersten verborgenen Abschnitt (20a) und in einen zweiten sichtbaren Abschnitt (20b) geteilt wird,
- ein Steuerorgan, das mit kinematischen Übertragungsmitteln verbunden ist, die das Steuerorgan und den Index (18) derart verbinden, dass eine Aktion auf das Steuerorgan die Rotation des rotierenden Indexes bewirkt, damit der erste Abschnitt (20a) sichtbar wird und mindestens das meiste des zweiten Abschnitts (20b) verdeckt wird,
**dadurch gekennzeichnet, dass** die Anzeigefläche (20) des Index (18) mit der oberen Fläche des Zifferblatts (14) bündig liegt oder sich in Bezug auf die Oberfläche des Zifferblatts (14) auf einer etwas höheren Ebene befindet.

2. Uhr nach vorangehendem Anspruch, **dadurch gekennzeichnet, dass** die kinematischen Übertragungsmittel eine Krone (40) umfassen, die eine erste (40a) und eine zweite (40d) Zahnung aufweist, die jeweils in ein Zahnrad (38) eingreift, das vom Steuerorgan rotierend angetrieben wird, und in einen Trieb (26), der mit der Anzeigefläche rotierend verbunden ist.

3. Uhr nach einem der vorangehenden Ansprüche, **dadurch gekennzeichnet, dass** die kinematischen Übertragungsmittel Organe zur Begrenzung der Rotation der Indexe aufweisen.

4. Uhr nach den Ansprüchen 2 und 3, **dadurch gekennzeichnet, dass** ein Element (44) über das Gestell (10) hervorstehend angeordnet ist und derart ausgebildet, um mit einer in die Krone (40) eingearbeiteten Vertiefung (46) zusammenzuarbeiten, wobei die Vertiefung (46) die Form eines zur Krone (40) konzentrischen Kreisbogens hat.

5. Uhr nach einem der vorangehenden Ansprüche, **dadurch gekennzeichnet, dass** das Steuerorgan imstande ist, von einem Benutzer derart betätigt zu werden, dass eine manuelle Aktion auf das Steuerorgan die Rotation des rotierenden Index bewirkt.

6. Uhr nach Anspruch 5, **dadurch gekennzeichnet, dass** das Steuerorgan ein Knopf ist, der gemäß einer Achse parallel zur Ebene des Zifferblatts rotierend bewegbar montiert ist.

7. Uhr nach einem der Ansprüche 2 bis 6, **dadurch gekennzeichnet, dass** der Index eine Welle (22) aufweist, die in Verbindung mit einem ersten ihrer Enden eine Platte (24) aufweist, deren Fläche, die sich auf der der Welle gegenüberliegenden Seite befindet, die Anzeigefläche (20) bildet, wobei die Welle (22) weiterhin auf Ebene ihres zweiten Endes verbunden mit dem Trieb (26) ausgestattet ist, der in die zweite Zahnung (40d) eingreift.

8. Uhr nach einem der vorangehenden Ansprüche, **dadurch gekennzeichnet, dass** sie eine Vielzahl von rotierenden Indexen (18) umfasst, die jeweils einer Verdickung (30) zugeordnet sind, die vom Steuerorgan über die kinematischen Übertragungsmittel angetrieben werden.
